# FASCICULE DE BREVET EUROPEEN

(11) **EP 3 488 142 B1**
(45) Date de publication et mention de la délivrance du brevet: **20.12.2023**
(21) Numéro de dépôt: 17745832.0
(22) Date de dépôt: 05.07.2017
(51) Int. Cl.: F17C 13/04

(54) **DISPOSITIF DE FOURNITURE DE FLUIDE SOUS PRESSION**
VORRICHTUNG ZUR ZUFÜHRUNG VON UNTER DRUCK STEHENDER FLÜSSIGKEIT
DEVICE FOR SUPPLYING PRESSURE FLUID

(30) Priorité: 20.07.2016 FR 1656905
(43) Date de publication de la demande: 29.05.2019
(73) Titulaire: L'Air Liquide, Société Anonyme pour l'Etude et l'Exploitation des Procédés Georges Claude, 75007 Paris (FR)
(72) Inventeur: FRENAL, Antoine, 95460 Ezanville (FR)
(74) Mandataire: Air Liquide
(86) Numéro de dépôt international: PCT/FR2017/051825
(87) Numéro de publication internationale: WO 2018/015627

(56) Documents cités:
- EP-A1- 2 049 829
- EP-B1- 3 265 717
- FR-A1- 2 892 799
- FR-A1- 2 979 687
- FR-A1- 3 022 972
- GB-A- 2 111 154

## Description

L'invention concerne un dispositif de fourniture de fluide sous pression.

L'invention concerne plus particulièrement un dispositif de fourniture de fluide sous pression, notamment de gaz sous pression, comprenant un premier robinet abritant un circuit interne de fluide muni d'un organe d'isolation permettant d'ouvrir ou de fermer le circuit interne tel qu'un clapet ou une vanne, le dispositif comportant un second robinet formant une entité physique distincte du premier robinet, le second robinet étant muni d'un circuit interne de fluide, et comprenant un organe mobile d'actionnement de l'organe d'isolation du premier robinet pour commander l'ouverture ou la fermeture de ce dernier, le premier robinet et le second robinet comprenant des organes d'accrochages respectifs formant un système de connexion rapide mâle/femelle amovible du second robinet sur le premier robinet, le premier robinet comprenant une extrémité de forme cylindrique s'étendant selon un axe longitudinal, le système de connexion rapide comprenant au moins une gorge ou nervure formée sur l'extrémité cylindrique du premier robinet et un système à griffes ou billes d'accrochage solidaire du second robinet et coopérant avec la au moins une gorge ou nervure formée sur l'extrémité cylindrique du premier robinet.

L'invention concerne en particulier un dispositif de distribution de fluide, notamment de gaz sous pression de type modulaire. L'invention concerne notamment le remplissage des bouteilles de gaz à haute pression (par exemple entre 200 et 700 bar).

Des exemples de différents dispositifs de distribution de fluide modulaires sont illustrés dans les documents FR2892799A1, FR2979687A1, FR2970313A1, FR3022972A1 ou encore GB2111154A.

Un but de la présente invention est de proposer un dispositif de distribution de fluide ayant une bonne ergonomie d'utilisation.

Un but de la présente invention est de pallier tout ou partie des inconvénients de l'art antérieur.

A cette fin, le dispositif selon l'invention, par ailleurs conforme à la définition générique qu'en donne le préambule ci-dessus, est essentiellement caractérisé en ce que lorsque le second robinet est en position raccordée sur le premier robinet via le système de connexion rapide, le système de connexion rapide assure un blocage du second robinet sur le premier robinet selon l'axe longitudinal tout en autorisant une rotation du second robinet sur le premier robinet autour de cet axe longitudinal.

Par ailleurs, des modes de réalisation de l'invention peuvent comporter l'une ou plusieurs des caractéristiques suivantes :
- en position raccordée du second robinet sur le premier robinet, le système de connexion rapide autorise une rotation du second robinet sur le premier robinet autour de cet axe longitudinal selon un angle déterminé compris entre 40° et 360°,
- le circuit interne du second robinet comprend une extrémité aval munie d'un raccord de sortie débouchant sur la surface périphérique du second robinet,
- en position raccordée du second robinet sur le premier robinet, l'extrémité aval du circuit interne du second robinet n'est pas située sur l'axe longitudinal du premier robinet,
- en position raccordée du second robinet sur le premier robinet, l'extrémité aval du circuit interne du second robinet est située sur une face latérale du second robinet,
- le dispositif comprend une bouteille de fluide sous pression sur laquelle est raccordé le premier robinet, le dispositif comprenant en outre un chapeau de protection du premier robinet fixé rigidement à la bouteille, en position raccordée du second robinet sur le premier robinet, le système de connexion rapide autorisant une rotation du second robinet sur le premier robinet autour de l'axe longitudinal et par rapport au chapeau,
- l'un au moins parmi : le premier robinet, le chapeau et la bouteille comprend au moins un premier organe électronique de communication et de stockage de données interrogeable à distance sans fil par ondes électromagnétiques, le second robinet comprenant un second organe électronique de communication et de stockage de données interrogeable à distance sans fil par ondes électromagnétiques, les premier et second organes électronique de communication étant configurés pour échanger des informations sans fil via un même système de communication,
- l'un au moins parmi le premier organe électronique de communication et le second organe électronique de communication comprend une antenne annulaire qui est située concentriquement autour de l'axe longitudinal lorsque le second robinet est en position raccordée sur le premier robinet,
- les premier et second organes électroniques de communication utilisent une technologie de communication sans fil de même nature ayant portée maximale déterminée, ladite portée maximale étant supérieure ou égale à la distance séparant lesdits organes lorsque le second robinet est en position connectée sur le premier robinet,
- les premier et second organes électroniques de communication sont conformés pour communiquer sans fil selon l'un au moins des technologies suivantes : « Identification par Radio Fréquence » (« RFID »), « Communication en champ proche » (« NFC »),
- les premier et second organes électroniques de communication sont configurés pour avoir une portée de communication sans fil comprise entre un et cinq millimètres et quarante centimètres de préférence entre un centimètre et dix centimètre,
- les premier et second organes électroniques de communication comprennent au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie,
- le système de connexion rapide comprend au moins deux gorges ou nervures formées sur l'extrémité cylindrique du premier robinet, les deux gorges ou nervures ayant des dimensions et/ou des formes déterminées et/ou étant espacées d'une distance déterminée de sorte que la connexion rapide n'est possible qu'avec un système à griffes ou billes d'accrochage géométriquement conjugué,
- en position montée du second robinet sur le premier robinet, l'organe d'actionnement est mobile quelle que soit la position angulaire du second robinet sur le premier robinet autour de l'axe de rotation, et en ce que l'organe d'actionnement est mobile en translation selon une direction parallèle et de préférence confondue avec l'axe de rotation du second robinet sur le premier robinet.

L'invention concerne également une bouteille ou un ensemble de bouteilles (cadre) de fluide sous pression comprenant un tel dispositif.

L'invention peut concerner également tout dispositif alternatif comprenant toute combinaison des caractéristiques ci-dessus ou ci-dessous, dans le cadre des revendications.

D'autres particularités et avantages apparaîtront à la lecture de la description ci-après, faite en référence aux figures dans lesquelles :
- la figure 1 représente une vue en coupe, schématique et partielle, illustrant un exemple de réalisation d'un dispositif de fourniture de fluide dans un état déconnecté,
- la figure 2 représente une schématique et partielle, illustrant un détail de réalisation possible d'un système d'accrochage du dispositif de fourniture de fluide de la figure 1,
- les figures 3 et 4 représentent des vues en coupe, schématiques et partielles, illustrant respectivement deux configurations d'utilisation d'un dispositif de fourniture de fluide dans un état connecté.

La figure 1 représente un dispositif de fourniture de fluide sous pression, notamment de gaz sous pression, comprenant un premier robinet 3 monté dans l'orifice d'un réservoir 2 et entouré d'un chapeau 11 de protection.

Le premier robinet 3 abrite un circuit 13 interne de fluide muni d'au moins d'un organe 4 d'isolation permettant d'ouvrir ou de fermer le circuit 13 interne.

L'organe 4 d'isolement est par exemple un clapet ou une vanne.

Le dispositif 1 comprend un second robinet 5 formant une entité physique distincte du premier robinet 3 (et en position déconnectée à la figure 1).

Le second robinet 5 est muni d'un circuit 15 interne de fluide comprenant une extrémité amont destinée à venir se raccorder fluidiquement à une extrémité du circuit 13 interne du premier 3 robinet.

Le circuit 13 interne du second robinet 5 comprend par exemple au moins un organe 9 de contrôle du flux de fluide (par exemple un détendeur fixe ou réglable et/ou un régulateur de débit).

Le second 5 robinet comprend de préférence également un organe 16 mobile d'actionnement de l'organe 4 d'isolation du premier robinet 3 pour commander l'ouverture ou la fermeture de ce dernier.

Par exemple, l'organe 16 mobile d'actionnement est un pousse-clapet commandé par un organe 10 d'actionnement manuel (levier, bouton poussoir, volant) porté par le second 5 robinet. L'organe 10 d'actionnement manuel peut commander le cas échéant l'organe 9 de contrôle du flux de fluide.

Le premier 3 robinet et le second 5 robinet comprenant des organes 6, 7 d'accrochages respectifs formant un système de connexion rapide mâle/femelle amovible du second robinet 5 sur le premier 3 robinet.

Le premier 3 robinet comprend une extrémité terminale de forme cylindrique s'étendant selon un axe A longitudinal central sur laquelle se raccorde le second robinet 5.

Le système de connexion rapide comprend au moins une gorge ou nervure 7 formée sur l'extrémité cylindrique du premier robinet 3 (cf. figure 2) et un système à griffes 6, billes (ou tout élément d'accrochage équivalent approprié) solidaire du second robinet 5.

Le ou les éléments 6 d'accrochage du second robinet 5 sont de préférence mobiles et peuvent être verrouillés/déverrouillés par exemple un organe 12 de verrouillage mobile sur le second robinet 5.

Le ou les éléments 6 d'accrochage du second robinet 5 coopèrent avec la au moins une gorge ou nervure 7 formée sur l'extrémité cylindrique du premier robinet 3.

Selon une particularité avantageuse, lorsque le second robinet 5 est en position raccordée sur le premier 3 robinet via le système de connexion rapide, le système de connexion rapide assure un blocage du second robinet 5 sur le premier 3 robinet selon l'axe A longitudinal tout en autorisant une rotation du second robinet 5 sur le premier 3 robinet autour de cet axe A longitudinal.

Ceci permet à l'utilisateur d'orienter le second robinet 5 autour d'un axe vertical selon ses besoins sans avoir à tourner la bouteille plus massive comme c'est le cas selon l'art antérieur.

En position raccordée du second robinet 5 sur le premier 3 robinet, le système de connexion rapide peut autoriser une rotation du second robinet 5 sur le premier 3 robinet autour de cet axe A longitudinal selon un angle déterminé limité (c'est-dire que par exemple un système de butée(s) mécanique(s) permet de limiter la rotation du second 5 robinet par rapport au premier 3 robinet) ou non limité (c'est-à-dire qu'il n'est pas prévu de système de butée mécanique limitant la rotation du second 5 robinet par rapport au premier 3 robinet). Dans le second cas le premier robinet 5 peut effectuer plusieurs tours sur lui-même autour de l'axe A longitudinal.

Le circuit 15 interne du second robinet 5 comprend une extrémité 25 aval munie de préférence d'un raccord de sortie débouchant sur la surface périphérique du second robinet 5.

De préférence, en position raccordée du second robinet 5 sur le premier 3 robinet, l'extrémité 25 aval du circuit 15 interne du second robinet 5 n'est pas située sur l'axe A longitudinal du premier robinet 3.

De cette façon, selon la position angulaire du second robinet 5 par rapport au premier 3 robinet (autour de l'axe A) longitudinal), le raccord de sortie 25 est situé d'un côté ou de l'autre par rapport à un utilisateur (cf. figures 3 et 4).

De préférence, en position raccordée du second robinet 5 sur le premier 3 robinet, l'extrémité 25 aval du circuit 15 interne du second robinet (5) est située sur une face latérale du second robinet 5 (cf. figure 3 et 4).

Comme visible aux figures, cette configuration permet également une rotation du second robinet 5 sur le premier 3 robinet par rapport au chapeau 11.

De préférence, l'un au moins parmi : le premier robinet 3, le chapeau 11 et la bouteille 2 comprend au moins un premier organe 8 électronique de communication et de stockage de données interrogeable à distance sans fil par ondes électromagnétiques. De plus, le second robinet 5 comprend également un second organe 8 électronique de communication et de stockage de données interrogeable à distance sans fil par ondes électromagnétiques. Les premier 8 et second 10 organes électroniques de communication sont configurés pour échanger des informations sans fil via un même système de communication.

De préférence, l'un au moins parmi : le premier 8 organe électronique de communication et le second 10 organe électronique de communication comprend une antenne annulaire qui est située concentriquement autour de l'axe A longitudinal lorsque le second robinet 5 est en position raccordée sur le premier 3 robinet. Cette géométrie permet un échange de données entre les deux organes électronique de communication 8, 10 quelle que soit la position angulaire relative entre les deux robinets 3, 5.

Les premier 8 et second 10 organes électroniques de communication utilisent par exemple une technologie de communication sans fil de même nature ayant portée maximale déterminée. La portée maximale est de préférence égale ou légèrement supérieure (quelques millimètre ou centimètres) à la distance séparant lesdits organes 8, 10 lorsque le second robinet 5 est en position connectée sur le premier 3 robinet.

Les premier 8 et second 10 organes électroniques de communication sont de préférence conformés pour communiquer sans fil selon l'un au moins des technologies suivantes : « Identification par Radio Fréquence » (« RFID »), « Communication en champ proche » (« NFC »).

Les premier 8 et second 10 organes électroniques de communication sont de préférence configurés pour avoir une portée de communication sans fil comprise entre un et cinq millimètres et quarante centimètres de préférence entre un centimètre et dix centimètre.

Les premier 8 et second 10 organes électroniques de communication comprennent par exemple au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie.

Selon une particularité possible, le système de connexion rapide est configuré (par exemple, jeu, débatement...) de sorte que lorsque la pression de fluide dans les circuits 13, 15 des deux robinets 3, 5 raccordés excède un niveau de pression déterminé, le système de connexion rapide 6, 7 subit un effort qui tend à limiter ou empêcher la rotation relative du second robinet 5 sur le premier 3 robinet. Par exemple, au moins un organe mobile du système de connexion rapide (griffe, bille ou autre) est sensible à la pression dans le ou les circuits 13, 15 et est contraint dans une position de serrage empêchant ou limitant la rotation lorsque cette pression est supérieur à un seuil déterminé, par exemple 5 ou 10bar ou plus. Ceci permet à l'utilisateur de s'assurer que le dispositif est sous pression. Par exemple, la rotation n'est permise que lorsque le circuit 15 interne du second robinet 5 n'est pas sous pression.

Par exemple, lorsque la pression du fluide dans les circuits 13, 15 des deux robinets raccordés est inférieure à seuil (par exemple les circuits sont à la pression atmosphérique ou proche), la rotation du second robinet 5 sur le premier robinet 3 est possible manuellement avec un couple très faible, par exemple inférieur à 1 ou 2 Nm. C'est-à-dire le système à griffes ou bille glisse sur une surface d'accrochage conjuguée du premier robinet 3.

En revanche, lorsque la pression dans les circuits 13, 15 des deux robinets raccordés excède un seuil de pression (par exemple 5bar ou 3bar ou 10bar ou 30bar ou plus), cette pression tend à séparer le second robinet 5 du premier robinet.

Ceci provoque une augmentation de la pression de contact du système à griffes ou billes d'un robinet 5 sur la surface d'accrochage conjuguée de l'autre robinet 3.

Ceci augmente le couple nécessaire pour permettre la rotation du second robinet 5 sur le premier robinet 3 (par exemple ce couple nécessaire à la rotation devient supérieur à 2 Nm ou entre 3 et 5 Nm).

## Revendications

1. Dispositif de fourniture de fluide sous pression, notamment de gaz sous pression, comprenant un premier robinet (3) abritant un circuit (13) interne de fluide muni d'un organe (4) d'isolation permettant d'ouvrir ou de fermer le circuit (13) interne tel qu'un clapet ou une vanne, le dispositif (1) comportant un second robinet (5) formant une entité physique distincte du premier robinet (3), le second robinet (5) étant muni d'un circuit (15) interne de fluide, et comprenant un organe (16) mobile d'actionnement de l'organe (4) d'isolation du premier robinet (3) pour commander l'ouverture ou la fermeture de ce dernier, le premier (3) robinet et le second (5) robinet comprenant des organes (6, 7) d'accrochages respectifs formant un système de connexion rapide mâle/femelle amovible du second robinet (5) sur le premier (3) robinet, le premier (3) robinet comprenant une extrémité de forme cylindrique s'étendant selon un axe (A) longitudinal, le système de connexion rapide comprenant au moins une gorge ou nervure (7) formée sur l'extrémité cylindrique du premier robinet (3) et un système à griffes (6) d'accrochage solidaire du second robinet (5) et coopérant avec la au moins une gorge ou nervure (7) formée sur l'extrémité cylindrique du premier robinet (3), **caractérisé en ce que**, lorsque le second robinet (5) est en position raccordée sur le premier (3) robinet via le système de connexion rapide, et que lorsque la pression du fluide dans les circuits (13, 15) des deux robinets raccordés est inférieure à un seuil, notamment lorsque les circuits sont à la pression atmosphérique, le système de connexion rapide assure un blocage du second robinet (5) sur le premier (3) robinet selon l'axe (A) longitudinal tout en autorisant une rotation du second robinet (5) sur le premier (3) robinet autour de cet axe (A) longitudinal, la rotation du second robinet (5) sur le premier robinet (3) étant possible manuellement avec un couple inférieur à 1 ou 2 Nm, et, lorsque la pression de fluide dans les circuits (13, 15) des deux robinets (3, 5) raccordés excède un niveau de pression déterminé, le système de connexion rapide (6, 7) subit un effort qui tend à limiter ou empêcher la rotation relative du second robinet (5) sur le premier (3) robinet en augmentant le couple nécessaire pour soumettre la rotation du second robinet (5) sur le premier robinet (3) qui devient supérieur à 2 Nm.

2. Dispositif selon la revendication 1 **caractérisé en ce que** le système à griffes (6) d'accrochage de l'un des robinets (3, 5) est en contact avec une surface d'accrochage de l'autre robinet (5, 3) et **en ce que**, lorsque la pression dans les deux circuits (13,15) des deux robinets (3, 5) raccordés excède un seuil de pression déterminé, cette pression tend à séparer le second robinet du premier robinet et augmente la pression de contact du système à griffes sur la surface d'accrochage.

3. Dispositif selon la revendication 1 ou 2, **caractérisé en ce que**, en position raccordée du second robinet (5) sur le premier (3) robinet, le système de connexion rapide autorise une rotation du second robinet (5) sur le premier (3) robinet autour de cet axe (A) longitudinal selon un angle déterminé compris entre 40° et 360°.

4. Dispositif selon l'une quelconque des revendications 1 à 3, **caractérisé en ce que** le circuit (15) interne du second robinet (5) comprend une extrémité (25) aval munie d'un raccord de sortie débouchant sur la surface périphérique du second robinet (5).

5. Dispositif selon la revendication 4, **caractérisé en ce que**, en position raccordée du second robinet (5) sur le premier (3) robinet, l'extrémité (25) aval du circuit (15) interne du second robinet (5) n'est pas située sur l'axe (A) longitudinal du premier robinet (3).

6. Dispositif selon la revendication 4, **caractérisé en ce que**, en position raccordée du second robinet (5) sur le premier (3) robinet, l'extrémité (25) aval du circuit (15) interne du second robinet (5) est située sur une face latérale du second robinet (5).

7. Dispositif selon l'une quelconque des revendications 1 à 6, **caractérisé en ce qu'**il comprend une bouteille (2) de fluide sous pression sur laquelle est raccordé le premier robinet (3), le dispositif (1) comprenant en outre un chapeau (11) de protection du premier robinet fixé rigidement à la bouteille (2), en position raccordée du second robinet (5) sur le premier (3) robinet, le système de connexion rapide autorisant une rotation du second robinet (5) sur le premier (3) robinet autour de l'axe (A) longitudinal et par rapport au chapeau (11).

8. Dispositif selon la revendication 7, **caractérisé en ce que** l'un au moins parmi : le premier robinet (3), le chapeau (11) et la bouteille (2) comprend au moins un premier organe (8) électronique de communication et de stockage de données interrogeable à distance sans fil par ondes électromagnétiques et **en ce que** le second robinet (5) comprend un second organe (8) électronique de communication et de stockage de données interrogeable à distance sans fil par ondes électromagnétiques, les premier (8) et second (10) organes électronique de communication étant configurés pour échanger des informations sans fil via un même système de communication.

9. Dispositif selon la revendication 8, **caractérisé en ce que** l'un au moins parmi le premier (8) organe électronique de communication et le second (10) organe électronique de communication comprend une antenne annulaire qui est située concentriquement autour de l'axe (A) longitudinal lorsque le second robinet (5) est en position raccordée sur le premier (3) robinet.

10. Dispositif selon l'une quelconque des revendications 8 ou 9, **caractérisé en ce que** les premier (8) et second (10) organes électroniques de communication utilisent une technologie de communication sans fil de même nature ayant portée maximale déterminée, ladite portée maximale étant supérieure ou égale à la distance séparant lesdits organes (8, 10) lorsque le second robinet (5) est en position connectée sur le premier (3) robinet.

11. Dispositif selon la revendication 10, **caractérisé en ce que** les premier (8) et second (10) organes électroniques de communication sont conformés pour communiquer sans fil selon l'un au moins des technologies suivantes : « Identification par Radio Fréquence » (« RFID »), « Communication en champ proche » (« NFC »).

12. Dispositif selon l'une quelconque des revendications 10 ou 11, **caractérisé en ce que** les premier (8) et second (10) organes électroniques de communication sont configurés pour avoir une portée de communication sans fil comprise entre un et cinq millimètres et quarante centimètres de préférence entre un centimètre et dix centimètre.

13. Dispositif selon l'une quelconque des revendications 8 à 12, **caractérisé en ce que** les premier (8) et second (10) organes électroniques de communication comprennent au moins l'un parmi : un transpondeur passif sans dispositif générateur d'ondes électromagnétique, un transpondeur actif comprenant un dispositif générateur d'ondes électromagnétiques, le transpondeur comprenant une mémoire électronique à lecture de données seule ou à lecture et (ré)écriture de données, avec ou sans batterie.

14. Dispositif selon l'une quelconque des revendications 1 à 13, **caractérisé en ce que** le système de connexion rapide comprend au moins deux gorges ou nervures (7) formées sur l'extrémité cylindrique du premier robinet (3), les deux gorges ou nervures (7) ayant des dimensions et/ou des formes déterminées et/ou étant espacées d'une distance déterminée de sorte que la connexion rapide n'est possible qu'avec un système à griffes (6) d'accrochage géométriquement conjugué.

15. Dispositif selon l'une quelconque des revendications 1 à 14, **caractérisé en ce que**, en position montée du second robinet (5) sur le premier (3) robinet, l'organe (16) d'actionnement est mobile quelle que soit la position angulaire du second robinet (5) sur le premier (3) robinet autour de l'axe (A) de rotation, et **en ce que** l'organe (16) d'actionnement est mobile en translation selon une direction parallèle et de préférence confondue avec l'axe (A) de rotation du second robinet (5) sur le premier (3) robinet.

## Patentansprüche

1. Vorrichtung zur Zuführung von unter Druck stehendem Fluid, insbesondere von unter Druck stehendem Gas, beinhaltend einen ersten Hahn (3), der einen internen Fluidkreislauf (13) aufnimmt, der über ein Absperrorgan (4), das es gestattet, den internen Kreislauf (13) zu öffnen oder zu schließen, wie etwa eine Klappe oder ein Ventil, verfügt, wobei die Vorrichtung (1) einen zweiten Hahn (5) umfasst, der eine von dem ersten Hahn (3) verschiedene physische Einheit bildet, wobei der zweite Hahn (5) über einen internen Fluidkreislauf (15) verfügt und ein bewegliches Organ (16) zur Betätigung des Absperrorgans (4) des ersten Hahns (3) beinhaltet, um das Öffnen oder das Schließen dieses letzteren anzusteuern, wobei der erste (3) Hahn und der zweite (5) Hahn jeweilige Verankerungsorgane (6, 7) beinhalten, die ein System zur lösbaren Steckschnellverbindung des zweiten Hahns (5) auf dem ersten (3) Hahn bilden, wobei der erste (3) Hahn ein zylinderförmiges Ende beinhaltet, das sich gemäß einer Längsachse (A) erstreckt, wobei das Schnellverbindungssystem mindestens eine Vertiefung oder Rippe (7), die an dem zylinderförmigen Ende des ersten Hahns (3) gebildet ist, und ein Verankerungsklauensystem (6), das mit dem zweiten Hahn (5) einstückig ausgebildet ist und mit der mindestens einen Vertiefung oder Rippe (7), die an dem zylinderförmigen Ende des ersten Hahns (3) gebildet ist, zusammenwirkt, beinhaltet, **dadurch gekennzeichnet, dass**, wenn sich der zweite Hahn (5) in der mittels des Schnellverbindungssystems mit dem ersten Hahn (3) gekoppelten Position befindet und wenn der Druck des Fluids in den Kreisläufen (13, 15) der zwei gekoppelten Hähne unter einem Schwellenwert liegt, insbesondere wenn die Kreisläufe unter atmosphärischem Druck stehen, das Schnellverbindungssystem eine Arretierung des zweiten Hahns (5) auf dem ersten (3) Hahn gemäß der Längsachse (A) sicherstellt und dabei eine Drehung des zweiten Hahns (5) auf dem ersten (3) Hahn um diese Längsachse (A) zulässt, wobei die Drehung des zweiten Hahns (5) auf dem ersten Hahn (3) mit einem Drehmoment kleiner als 1 oder 2 Nm manuell möglich ist, und, wenn der Fluiddruck in den Kreisläufen (13, 15) der zwei gekoppelten Hähne (3, 5) ein bestimmtes Druckniveau überschreitet, das Schnellverbindungssystem (6, 7) einer Kraft ausgesetzt ist, die bestrebt ist, die relative Drehung des zweiten Hahns (5) auf dem ersten (3) Hahn zu begrenzen oder zu verhindern, indem sie das Drehmoment, das notwendig ist, um die Drehung des zweiten Hahns (5) auf dem ersten Hahn (3) zu ermöglichen, erhöht, welches größer als 2 Nm wird.

2. Vorrichtung nach Anspruch 1, **dadurch gekennzeichnet, dass** das Verankerungsklauensystem (6) von einem der Hähne (3, 5) mit einer Verankerungsoberfläche des anderen Hahns (5, 3) in Kontakt ist und dass, wenn der Druck in den zwei Kreisläufen (13, 15) der zwei gekoppelten Hähne (3, 5) einen bestimmten Druckschwellenwert überschreitet, dieser Druck bestrebt ist, den zweiten Hahn von dem ersten Hahn zu trennen, und den Kontaktdruck des Klauensystems auf die Verankerungsoberfläche erhöht.

3. Vorrichtung nach Anspruch 1 oder 2, **dadurch gekennzeichnet, dass** in der Position, in der der zweite Hahn (5) mit dem ersten (3) Hahn gekoppelt ist, das Schnellverbindungssystem eine Drehung des zweiten Hahns (5) auf dem ersten (3) Hahn um diese Längsachse (A) gemäß einem bestimmten Winkel zwischen 40° und 360° zulässt.

4. Vorrichtung nach einem beliebigen der Ansprüche 1 bis 3, **dadurch gekennzeichnet, dass** der interne Kreislauf (15) des zweiten Hahns (5) ein stromabwärtiges Ende (25) beinhaltet, das über einen Ausgangsanschluss verfügt, der an der Umfangsoberfläche des zweiten Hahns (5) mündet.

5. Vorrichtung nach Anspruch 4, **dadurch gekennzeichnet, dass** in der Position, in der der zweite Hahn (5) mit dem ersten (3) Hahn gekoppelt ist, sich das stromabwärtige Ende (25) des internen Kreislaufs (15) des zweiten Hahns (5) nicht auf der Längsachse (A) des ersten Hahns (3) befindet.

6. Vorrichtung nach Anspruch 4, **dadurch gekennzeichnet, dass** in der Position, in der der zweite Hahn (5) mit dem ersten (3) Hahn gekoppelt ist, sich das stromabwärtige Ende (25) des internen Kreislaufs (15) des zweiten Hahns (5) an einer Seitenfläche des zweiten Hahns (5) befindet.

7. Vorrichtung nach einem beliebigen der Ansprüche 1 bis 6, **dadurch gekennzeichnet, dass** sie eine Flasche (2) mit unter Druck stehendem Fluid beinhaltet, mit der der erste Hahn (3) gekoppelt ist, wobei die Vorrichtung (1) ferner eine Abdeckung (11) zum Schutz des ersten Hahns beinhaltet, die fest an der Flasche (2) angebracht ist, wobei das Schnellverbindungssystem in der Position, in der der zweite Hahn (5) mit dem ersten (3) Hahn gekoppelt ist, eine Drehung des zweiten Hahns (5) auf dem ersten (3) Hahn um die Längsachse (A) und mit Bezug auf die Abdeckung (11) zulässt.

8. Vorrichtung nach Anspruch 7, **dadurch gekennzeichnet, dass** mindestens eines von: dem ersten Hahn (3), der Abdeckung (11) und der Flasche (2) mindestens ein erstes elektronisches Organ (8) zur Kommunikation und Speicherung von Daten zur drahtlosen Fernabfrage durch elektromagnetische Wellen beinhaltet und dass der zweite Hahn (5) ein zweites elektronisches Organ (8) zur Kommunikation und Speicherung von Daten zur drahtlosen Fernabfrage durch elektromagnetische Wellen beinhaltet, wobei das erste (8) und das zweite (10) elektronische Kommunikationsorgan dazu konfiguriert sind, Informationen über ein gleiches Kommunikationssystem drahtlos auszutauschen.

9. Vorrichtung nach Anspruch 8, **dadurch gekennzeichnet, dass** mindestens eines von dem ersten (8) elektronischen Kommunikationsorgan und dem zweiten (10) elektronischen Kommunikationsorgan eine ringförmige Antenne beinhaltet, die sich konzentrisch um die Längsachse (A) befindet, wenn sich der zweite Hahn (5) in der mit dem ersten (3) Hahn gekoppelten Position befindet.

10. Vorrichtung nach einem beliebigen der Ansprüche 8 oder 9, **dadurch gekennzeichnet, dass** das erste (8) und das zweite (10) elektronische Kommunikationsorgan eine drahtlose Kommunikationstechnologie gleicher Art mit einer bestimmten maximalen Reichweite verwenden, wobei die maximale Reichweite größer als oder gleich dem Abstand ist, der die Organe (8, 10) trennt, wenn sich der zweite Hahn (5) in der mit dem ersten (3) Hahn verbundenen Position befindet.

11. Vorrichtung nach Anspruch 10, **dadurch gekennzeichnet, dass** das erste (8) und das zweite (10) elektronische Kommunikationsorgan dazu eingerichtet sind, gemäß mindestens einer der folgenden Technologien drahtlos zu kommunizieren: "Radiofrequenzidentifikation" ("RFID"), "Nahfeldkommunikation" ("NFC").

12. Vorrichtung nach einem beliebigen der Ansprüche 10 oder 11, **dadurch gekennzeichnet, dass** das erste (8) und das zweite (10) elektronische Kommunikationsorgan dazu konfiguriert sind, eine drahtlose Kommunikationsreichweite aufzuweisen, die zwischen einem und fünf Millimetern und vierzig Zentimetern, vorzugsweise zwischen einem Zentimeter und zehn Zentimetern, liegt.

13. Vorrichtung nach einem beliebigen der Ansprüche 8 bis 12, **dadurch gekennzeichnet, dass** das erste (8) und das zweite (10) elektronische Kommunikationsorgan mindestens eines von Folgendem beinhalten: einen passiven Transponder ohne Vorrichtung zur Generierung elektromagnetischer Wellen, einen aktiven Transponder, der eine Vorrichtung zur Generierung elektromagnetischer Wellen beinhaltet, wobei der Transponder einen elektronischen Nur-Lese-Speicher oder einen elektronischen Schreib-Lese-Speicher mit oder ohne Batterie beinhaltet.

14. Vorrichtung nach einem beliebigen der Ansprüche 1 bis 13, **dadurch gekennzeichnet, dass** das Schnellverbindungssystem mindestens zwei Vertiefungen oder Rippen (7) beinhaltet, die an dem zylinderförmigen Ende des ersten Hahns (3) gebildet sind, wobei die zwei Vertiefungen oder Rippen (7) bestimmte Maße und/oder Formen aufweisen und/oder um einen bestimmten Abstand voneinander beabstandet sind, sodass die Schnellverbindung nur mit einem geometrisch passenden Verankerungsklauensystem (6) möglich ist.

15. Vorrichtung nach einem beliebigen der Ansprüche 1 bis 14, **dadurch gekennzeichnet, dass**, in der Position, in der der zweite Hahn (5) auf dem ersten (3) Hahn montiert ist, das Betätigungsorgan (16) unabhängig von der Winkelposition des zweiten Hahns (5) auf dem ersten (3) Hahn um die Drehachse (A) beweglich ist und dass das Betätigungsorgan (16) gemäß einer Richtung, die zu der Drehachse (A) des zweiten Hahns (5) auf dem ersten (3) Hahn parallel ist und vorzugsweise mit dieser zusammenfällt, translatorisch beweglich ist.

## Claims

1. Device for supplying fluid under pressure, notably gas under pressure, comprising a first cock (3) protecting an internal fluid circuit (13) provided with an isolation member (4) for opening or closing the internal circuit (13), such as a valve disc or a valve, the device (1) having a second cock (5) forming a physical entity distinct from the first cock (3), the second cock (5) being provided with an internal fluid circuit (15), and comprising a movable member (16) for actuating the isolation member (4) of the first cock (3) to control the opening or the closing thereof, the first cock (3) and the second cock (5) comprising respective attachment members (6, 7) forming a male/female rapid connection system that is removable from the second cock (5) on the first cock (3), the first cock (3) comprising an end of cylindrical form extending along a longitudinal axis (A), the rapid connection system comprising at least one groove or rib (7) formed on the cylindrical end of the first cock (3) and an attachment claw system (6) secured to the second cock (5) and cooperating with the at least one groove or rib (7) formed on the cylindrical end of the first cock (3), **characterized in that**, when the second cock (5) is in a position coupled to the first cock (3) via the rapid connection system, and when the pressure of the fluid in the circuits (13, 15) of the two coupled cocks is below a threshold, notably when the circuits are at atmospheric pressure, the rapid connection system ensures a blocking of the second cock (5) on the first cock (3) along the longitudinal axis (A) while allowing a rotation of the second cock (5) on the first cock (3) about this longitudinal axis (A), the rotation of the second cock (5) on the first cock (3) being possible manually with a torque less than 1 or 2 Nm, and, when the fluid pressure in the circuits (13, 15) of the two coupled cocks (3, 5) exceeds a determined pressure level, the rapid connection system (6, 7) is subjected to a force which tends to limit or prevent the relative rotation of the second cock (5) on the first cock (3) by increasing the torque required to rotate the second cock (5) on the first cock (3), which becomes greater than 2 Nm.

2. Device according to Claim 1, **characterized in that** the attachment claw system (6) of one of the cocks (3, 5) is in contact with an attachment surface of the other cock (5, 3) and **in that**, when the pressure in the two circuits (13, 15) of the two coupled cocks (3, 5) exceeds a determined pressure threshold, this pressure tends to separate the second cock from the first cock and increases the contact pressure of the claw system on the attachment surface.

3. Device according to Claim 1 or 2, **characterized in that**, when the second cock (5) is in a position coupled to the first cock (3), the rapid connection system allows a rotation of the second cock (5) on the first cock (3) about this longitudinal axis (A) by a determined angle lying between 40° and 360°.

4. Device according to any one of Claims 1 to 3, **characterized in that** the internal circuit (15) of the second cock (5) comprises a downstream end (25) provided with an output coupling emerging on the peripheral surface of the second cock (5).

5. Device according to Claim 4, **characterized in that**, when the second cock (5) is in a position coupled to the first cock (3), the downstream end (25) of the internal circuit (15) of the second cock (5) is not situated on the longitudinal axis (A) of the first cock (3).

6. Device according to Claim 4, **characterized in that**, when the second cock (5) is in a position coupled to the first cock (3), the downstream end (25) of the internal circuit (15) of the second cock (5) is situated on a lateral face of the second cock (5).

7. Device according to any one of Claims 1 to 6, **characterized in that** it comprises a bottle (2) of fluid under pressure to which the first cock (3) is coupled, the device (1) further comprising a protective cap (11) for the first cock that is fixed rigidly to the bottle (2), when the second cock (5) is in a position coupled to the first cock (3), the rapid connection system allowing a rotation of the second cock (5) on the first cock (3) about the longitudinal axis (A) and with respect to the cap (11) .

8. Device according to Claim 7, **characterized in that** at least one out of: the first cock (3), the cap (11) and the bottle (2) comprises at least one first electronic data storage and communication member (8) that can be interrogated remotely wirelessly by electromagnetic waves and **in that** the second cock (5) comprises a second electronic data storage and communication member (8) that can be interrogated remotely wirelessly by electromagnetic waves, the first (8) and second (10) electronic communication members being configured to exchange information wirelessly via one and the same communication system.

9. Device according to Claim 8, **characterized in that** at least one out of the first electronic communication member (8) and the second electronic communication member (10) comprises an annular antenna which is situated concentrically around the longitudinal axis (A) when the second cock (5) is in a position coupled to the first cock (3).

10. Device according to either one of Claims 8 and 9, **characterized in that** the first (8) and second (10) electronic communication members use a wireless communication technology of the same kind having a determined maximum range, said maximum range being greater than or equal to the distance separating said members (8, 10) when the second cock (5) is in a position connected to the first cock (3).

11. Device according to Claim 10, **characterized in that** the first (8) and second (10) electronic communication members are designed to communicate wirelessly according to at least one of the following technologies: "radiofrequency identification" ("RFID"), "near field communication" ("NFC").

12. Device according to either one of Claims 10 and 11, **characterized in that** the first (8) and second (10) electronic communication members are configured to have a wireless communication range lying between one and five millimetres and forty centimetres, preferably between one centimetre and ten centimetres.

13. Device according to any one of Claims 8 to 12, **characterized in that** the first (8) and second (10) electronic communication members comprise at least one out of: a passive transponder without electromagnetic wave generator device, an active transponder comprising an electronic wave generator device, the transponder comprising an electronic memory for only reading data or for reading and (re)writing data, with or without battery.

14. Device according to any one of Claims 1 to 13, **characterized in that** the rapid connection system comprises at least two grooves or ribs (7) formed on the cylindrical end of the first cock (3), the two grooves or ribs (7) having determined dimensions and/or forms and/or being spaced apart by a determined distance such that the rapid connection is possible only with a geometrically conjugate attachment claw system (6).

15. Device according to any one of Claims 1 to 14, **characterized in that**, when the second cock (5) is in a position mounted on the first cock (3), the actuation member (16) is movable regardless of the angular position of the second cock (5) on the first cock (3) about the rotation axis (A), and **in that** the actuation member (16) is movable in translation in a direction parallel to and preferably coinciding with the rotation axis (A) of the second cock (5) on the first cock (3).
